# EUROPÄISCHE PATENTSCHRIFT

(11) **EP 4 194 215 B1**
(45) Veröffentlichungstag und Bekanntmachung des Hinweises auf die Patenterteilung: **16.04.2025**
(21) Anmeldenummer: 21212887.0
(22) Anmeldetag: 07.12.2021
(51) Int. Cl.: B41J 3/407, B41J 11/14, B41J 11/20, B41J 25/308

(54) **DIGITALE DRUCKMASCHINE UND DRUCKVERFAHREN**
DIGITAL PRINTING MACHINE AND PRINTING METHOD
MACHINE À IMPRIMER NUMÉRIQUE ET PROCÉDÉ D'IMPRESSION

(43) Veröffentlichungstag der Anmeldung: 14.06.2023
(73) Patentinhaber: Schiestl, Angelo, 6336 Langkampfen (AT)
(72) Erfinder: Schiestl, Angelo, 6336 Langkampfen (AT)
(74) Vertreter: Wunderlich & Heim Patentanwälte PartG mbB

(56) Entgegenhaltungen:
- EP-B1- 2 461 982
- WO-A1-2021/132448
- US-A1- 2004 017 456
- US-A1- 2006 152 568
- US-A1- 2018 304 645
- US-A1- 2021 229 472

## Beschreibung

Die Erfindung betrifft eine digitale Druckmaschine, insbesondere zum Bedrucken von Textilien mit einem Rahmen, mindestens einem Aufnahmeschlitten zum Aufnehmen und Halten eines Druckgutes, insbesondere eines Textils, wobei der Aufnahmeschlitten in einer Horizontalen in einer Längsrichtung längs des Rahmens verfahrbar ist, und mindestens einem Druckschlitten mit einem Druckkopf mit einer oder mehreren Tintenstrahldüsen, wobei der Druckschlitten am Rahmen in einer Querrichtung verfahrbar ist, gemäß dem Oberbegriff des Anspruchs 1.

Die Erfindung betrifft weiterhin ein Druckverfahren zum Bedrucken eines Druckgutes mit einer digitalen Druckmaschine, welche einen Rahmen, mindestens einen Aufnahmeschlitten zum Aufnehmen und Halten eines Druckgutes, insbesondere eines Textils, wobei der Aufnahmeschlitten in einer Horizontalen in einer Längsrichtung des Rahmens verfahren wird, und mindestens einen Druckschlitten mit einem Druckkopf mit einer oder mehreren Tintenstrahldüsen aufweist, wobei der Druckschlitten beim Drucken am Rahmen in einer Querrichtung verfahren wird, gemäß dem Oberbegriff des Anspruchs 7.

Eine gattungsgemäße Textildruckmaschine geht beispielsweise aus der EP 3 184 313 A1 hervor. Auf einem Rahmen sind dabei zwei Aufnahmeschlitten parallel zueinander in einer Längsrichtung verfahrbar angeordnet. Die Aufnahmeschlitten sind zum Aufnehmen und Halten eines Textils, etwa eines T-Shirts oder eines Sweatshirts, ausgebildet. Oberhalb der Aufnahmeschlitten sind in einer Querrichtung zur Längsrichtung zwei Druckschlitten an einem Querbalken gelagert. Jeder Druckschlitten weist dabei eine Vielzahl von Tintenstrahldüsen auf, mit welchen ein gewünschtes Druckbild auf das jeweilige Textil aufgebracht wird. Hierzu werden die Aufnahmeschlitten mit dem Textil in Längsrichtung unterhalb des Druckschlittens verfahren,
[2]wobei das Druckbild zeilenförmig aufgebracht wird, indem die Druckschlitten und die Aufnahmeschlitten koordiniert zueinander verfahren werden.

Die EP 2 461 982 B1, US 2006/0152568 A1 und die WO 2021/132448 A1, zeigen jeweils eine gattungsgemäße Druckeinrichtung mit den Merkmalen aus dem Oberbegriff des unabhängigen Anspruchs 1.

Die US 2021/229472 offenbart eine Druckvorrichtung mit einer Druckguthalteplatte, die über eine Hebeeinheit zum Druckkopf positioniert werden kann. Zur richtigen Höheneinstellung umfasst dieser Drucker einen Höhensensor, welcher über das zu bedruckende Objekt scannt und damit eine potentielle Kollision zwischen Druckkopf und dem zu bedruckenden Objekt verhindern kann. Die Erfassung der Objektdicke erfolgt indirekt ebenfalls über diesen Höhensensor. Die US 2018/304645 zeigt eine Druckeinrichtung und schlägt vor, den bekannten üblichen zylinderförmigen Objektträger, der zum Vorschub der zu bedruckenden Objekte rotiert werden muss, durch einen plattenförmigen Objektträger alternativ zu ersetzen. Dieser plattenförmige Objektträger benötigt allerdings noch eine translatorische Vorschubachse, um das aufgespannte Objekt relativ zum Druckkopf zu bewegen. Beim Austausch erfolgt somit eine Umsetzung der Bewegung des rotierenden Objektträgers in eine Linearbewegung des plattenförmigen Objektträgers. Schließlich zeigt die US 2004/017 456 ebenfalls eine Druckeinrichtung mit Vorschubwalzen oder Vorschubriemen, welche das zu bedruckende Objekte auf einem Aufnahmetisch gleitend dem Druckkopf zuführt.

Für die Qualität des Druckbildes ist ein definierter Abstand zwischen den Druckdüsen und der Druckfläche auf dem Textil maßgeblicher Bedeutung. Ist der Abstand zu gering, kann zu viel Drucktinte je Fläche auf das Textil aufgebracht werden, wobei ein Verfließen der Farben auftreten kann. Zudem kann sich dabei ein zu hoher Verbrauch an Druckfarbe einstellen.

Ist der Abstand zwischen Druckdüse und Textil zu hoch, geht Konturenschärfe verloren und das aufgebrachte Druckbild kann verschwommen und unscharf wirken.

Es ist bekannt, eine Druckmaschine für das Bedrucken eines speziellen Textils einzurichten. Üblicherweise werden dann in dieser Einrichtung möglichst viele gleichartige Druckgüter bedruckt. Erfolgt dann eine Umstellung des Druckgutes, etwa von einem relativ dünnen T-Shirt auf ein dickeres Sweatshirt oder einen Pullover, muss die Einrichtung an der Maschine manuell verändert werden, wobei teilweise Komponenten umgebaut oder ausgewechselt werden. Dies ist zeit- und arbeitsaufwendig. Es ist daher üblich, möglichst viele gleichartige Druckgüter in einer Einstellung zu bedrucken, so dass die aufwendigen Umstellungsmaßnahmen nicht allzu häufig aufgewandt werden müssen.

Der Erfindung liegt die Aufgabe zugrunde, eine Druckmaschine und ein Druckverfahren anzugeben, mit welchen Druckgüter mit unterschiedlichen Wanddicken besonders effizient bedruckt werden können.

Die Aufgabe wird zum einen durch eine digitale Druckmaschine mit den Merkmalen des Anspruchs 1 und zum anderen durch ein Druckverfahren mit den Merkmalen des Anspruchs 7 gelöst. Bevorzugte Ausführungsformen sind in den abhängigen Ansprüchen angegeben.

Die erfindungsgemäße Druckmaschine ist dadurch gekennzeichnet, dass der Aufnahmeschlitten einen Grundschlitten und einen Aufnahmetisch aufweist, welcher in einer vertikalen Richtung relativ zum Grundschlitten verstellbar ist, welche senkrecht zu der Horizontalen ist, und dass das vertikale Verstellen des Aufnahmetisches gegenüber dem Grundschlitten mittels eines Antriebs durchgeführt wird.

Eine Grundidee der Erfindung liegt darin, den Aufnahmetisch verstellbar auf einem Grundschlitten des Aufnahmeschlittens anzuordnen. Durch eine Höhenverstellbarkeit des Aufnahmetisches kann in effizienter Weise ein Ausgleich bei eventuellen Dickenänderungen des zu bedruckenden Druckgutes, insbesondere eines Textils erreicht werden.

Gemäß einem weiteren Aspekt der Erfindung wird dies insbesondere dadurch erleichtert, dass eine Höhenverstellung mittels eines Antriebes erfolgt. Der Antrieb bewirkt motorisch eine Lageänderung des Aufnahmetisches gegenüber dem Grundschlitten. Dies erfolgt schnell und ohne Kraftaufwand für einen Maschinenbediener.

Hierdurch kann eine Höhenverstellung des Aufnahmetisches problemlos beim Laden oder Entladen eines Druckgutes auf dem Aufnahmetisch erfolgen, so dass praktisch ohne Zeitverlust Druckgüter mit unterschiedlichen Materialdicken bearbeitet und bedruckt werden können. Dies erhöht die Flexibilität beim Betrieb der Druckmaschine und stellt gleichzeitig sicher, dass stets ein möglichst optimaler Abstand zwischen den Druckdüsen und dem Druckgut eingestellt ist.

Grundsätzlich kann zum Verstellen eine manuelle Betätigung oder Steuereinrichtung für einen Maschinenbediener vorgesehen sein. Ein besonders effizienter Druckbetrieb wird nach einer Weiterbildung der Erfindung dadurch erzielt, dass eine Steuereinrichtung vorgesehen ist, welche zum automatischen Verstellen des Aufnahmetisches in der vertikalen Richtung ausgebildet ist.

Grundsätzlich kann an der Steuereinrichtung, welche in herkömmlicher Weise mit Knöpfen oder mit einem Display mit angezeigten Bedienfeldern ausgebildet ist, einem Maschinenbediener eine Auswahl an möglichen Druckgütern, insbesondere Textilien zur Vorauswahl angezeigt werden. Bei entsprechender Auswahl durch die Maschinenbediener erfolgt dann durch die Steuereinrichtung eine definierte und vorab gespeicherte Höheneinstellung des Aufnahmetisches gegenüber dem Grundschlitten. Dabei wird der Antrieb durch die Steuereinrichtung unmittelbar angesteuert.

Nach einer Ausführungsform der Erfindung ist es bevorzugt, dass mindestens eine Sensoreinrichtung vorgesehen ist, durch welche eine Dicke des Druckgutes, insbesondere eines Textils, ermittelbar ist, welches auf dem Aufnahmetisch gehalten ist, und dass die Sensoreinrichtung mit der Steuereinrichtung in Verbindung steht, wobei eine vertikale Verstellung des Aufnahmetisches abhängig von der Dicke des aufgenommenen Druckgutes erfolgt. Die Sensoreinrichtung kann dabei unmittelbar eine Dicke erfassen. Alternativ kann die Sensoreinrichtung auch die Art des Druckgutes, insbesondere des Textils, erfassen, wobei durch in einem Speicher hinterlegte Daten jeweils eine entsprechende Dicke einem bestimmten Druckgut zugeordnet ist. Die Steuereinrichtung kann so entsprechend den hinterlegten Daten zur Dicke oder Materialstärke den Antrieb ansteuern und eine notwendige Höhenverstellung vornehmen.

Grundsätzlich kann ein Verstellen des Aufnahmetisches gegenüber dem Grundschlitten unmittelbar durch Verstellelemente erfolgen, etwa vertikal gerichtete Stellzylinder. Eine bevorzugte Weiterbildung der Erfindung besteht darin, dass zwischen dem Grundschlitten und dem Aufnahmetisch ein Verstellmechanismus vorgesehen ist, mit welchem eine vertikale Verstellung erfolgt. Der Verstellmechanismus kann dabei mechanische Elemente, wie Hebel und/oder Zahnräder, aufweisen, mit welchen eine besonders genaue und zuverlässige Einstellung erfolgen kann.

Besonders vorteilhaft ist es nach einer Weiterbildung der Erfindung, dass der Verstellmechanismus einen Scherenmechanismus aufweisen kann. Ein Scherenmechanismus besteht aus zumindest zwei zueinander angelenkten Hebeln, welche scherenartig aufeinander zu und voneinander weggeschwenkt werden können. Der Scherenmechanismus kann insbesondere auch mehr als zwei Hebel aufweisen, welche parallel und/oder hintereinander angeordnet sind. Durch eine entsprechende Übersetzung oder Untersetzung kann auch gegenüber einem Stellantrieb eine Veränderung der Stellkraft und auch des Stellweges erzielt werden. Insbesondere im letzterem Fall kann eine sehr feine und exakte Justierung in der vertikalen Richtung erfolgen.

Besonders zweckmäßig ist es nach einer Ausführungsvariante der Erfindung weiterhin, dass der Antrieb als ein Linearantrieb ausgebildet ist, welcher am Aufnahmeschlitten in Längsrichtung oder der Querrichtung angeordnet ist. Dies erlaubt eine besonders kompakte Anordnung.

Besonders vorteilhaft ist es, dass der Antrieb als ein Stellzylinder oder ein Spindelantrieb ausgebildet ist. Der Stellzylinder kann dabei pneumatisch oder vorzugsweise hydraulisch angetrieben sein. Über einen Spindelantrieb kann eine vom Antrieb angetriebene Gewindespindel mit einer entsprechenden Gewindebohrung oder Gewindehülse eines Linearantriebselementes in kämmender Verbindung stehen, so dass dieses linear bewegt wird.

Eine weitere Erhöhung der Flexibilität kann bei der erfindungsgemäßen Druckmaschine dadurch erreicht werden, dass der Aufnahmetisch ein Adapterelement aufweist, an welchem lösbar und leicht wechselbar ein plattenförmiges Aufnahmeelement angebracht ist. Das Adapterelement kann dabei einen Grundtisch aufweisen, an welchem wechselbar unterschiedliche plattenförmige Aufnahmeelemente angebracht werden. Die unterschiedlichen plattenförmigen Aufnahmeelemente können an ein jeweiliges Druckgut, insbesondere ein Textil angepasst sein. An dem Aufnahmeelement kann auch eine Halteeinrichtung, insbesondere ein bewegbarer Halterahmen zum Halten oder Fixieren insbesondere eines Textils auf dem Aufnahmeelement vorgesehen sein. Hierdurch kann eine besonders gute Anpassung des Aufnahmetisches und damit der Druckmaschine an unterschiedliche Druckgüter nicht nur in der Höhe, sondern auch in der Breite und Länge erfolgen.

Eine weitere Verbesserung hinsichtlich der Flexibilität wird nach der Erfindung dadurch erzielt, dass eine Erfassungseinrichtung angeordnet ist, durch welche das am Adapterelement angebrachte plattenförmige Aufnahmeelement erfassbar ist. An dem Aufnahmeelement kann beispielsweise ein RFID-Chip oder eine andere Kennung vorgesehen sein, welche von der Erfassungseinrichtung erfasst und/oder abgefragt werden kann, um so die genaue Art des aufgebrachten Aufnahmeelementes zu erkennen. Abhängig von dem so erfassten Aufnahmeelement können dann durch die Steuereinrichtung weitere Betriebsparameter der Druckmaschine automatisch eingestellt und angepasst werden.

Eine besonders vorteilhafte Ausführungsform der Erfindung besteht darin, dass durch die Steuereinrichtung ein Verfahrbereich des Druckschlittens und/oder der Tintenstrahldüsen abhängig von erfassten Werten einstellbar ist. Ist beispielsweise ein plattenförmiges Aufnahmeelement für ein kleines Textilelement aufgebracht, kann der Verfahrweg des Druckschlittens in Querrichtung entsprechend verkürzt werden.

Wird hingegen ein Aufnahmeelement für eine größere Textilgröße aufgebracht, so kann der Verfahrweg des Druckschlittens entsprechend vergrößert werden. Durch eine entsprechende Verlagerung der Umkehrpunkte des Druckschlittens können so unnötige Leerwege bei einem zeilenförmigen Hin- und Herfahren der Tintenstrahldüsen reduziert werden. Entsprechendes gilt auch für die Einstellung und Anpassung des Verfahrweges des Aufnahmeschlittens in Längsrichtung. Dies erhöht die Effizienz der Maschine und verkürzt erforderliche Druckzeiten.

Eine weitere Verbesserung kann nach einer Weiterentwicklung der Erfindung dadurch erzielt werden, dass der Druckkopf mit den Tintenstrahldüsen in vertikaler Richtung verstellbar an dem Druckschlitten gelagert ist. Zu einer Höheneinstellung kann daher nicht nur eine Verstellung des Aufnahmetisches vorgesehen sein, sondern auch eine Verstellung der Tintenstrahldüsen gegenüber dem Druckschlitten. Es besteht so ein relativ großer Verstellbereich in der vertikalen Richtung, wodurch die Flexibilität der Druckmaschine hinsichtlich des Bedruckens unterschiedlicher Druckgüter weiter erhöht wird.

Die Erfindung umfasst weiterhin ein Druckverfahren zum Bedrucken eines Druckgutes, welches dadurch gekennzeichnet ist, dass der Aufnahmeschlitten einen Grundschlitten und einen Aufnahmetisch aufweist, welcher vor dem Drucken in einer vertikalen Richtung relativ zum Grundschlitten verstellt wird, welche senkrecht zu der Horizontalen ist, und dass das vertikale Verstellen des Aufnahmetisches gegenüber dem Grundschlitten mittels eines Antriebes durchgeführt wird.

Das erfindungsgemäße Druckverfahren kann insbesondere durch die zuvor beschriebene erfindungsgemäße Druckmaschine in den zuvor beschriebenen unterschiedlichen Ausführungsvarianten durchgeführt werden. Dabei können die jeweils beschriebenen Vorteile erzielt werden.

Die Erfindung wird nachfolgend anhand eines bevorzugten Ausführungsbeispiels weiter erläutert, welche schematisch in den Zeichnungen dargestellt.

In den Zeichnungen zeigen:
- Fig. 1: eine perspektivische Teilansicht einer erfindungsgemäßen Druckmaschine vor einem Drucken; und
- Fig. 2: eine perspektivische Ansicht der Druckmaschine von Fig. 1 beim Drucken.

Eine erfindungsgemäße Druckmaschine 10 gemäß den Figuren 1 und 2 weist einen nur schematisch angedeuteten Rahmen 12 auf, auf welchem ein Aufnahmeschlitten 20 horizontal gelagert und in einer Längsrichtung verfahrbar ist. An dem Rahmen 12 ist weiter in einer Querrichtung, also im wesentlichen senkrecht zur Längsrichtung verlaufend, ein Führungsbalken 14 über dem Aufnahmetisch 20 angeordnet. Entlang des Führungsbalkens 14 ist ein Druckschlitten 40 mit einem Druckkopf 42 und einer Vielzahl von Tintenstrahldüsen 44 in Querrichtung verfahrbar gelagert.

Der Aufnahmeschlitten 20 weist einen Grundschlitten 22 und einen darauf in der Höhe verstellbar gelagerten Aufnahmetisch 30 auf. Zwischen dem Grundschlitten 22 und dem Aufnahmetisch 30 ist ein Verstellmechanismus 36 zur Höhenverstellung des Aufnahmetisches 30 angeordnet.

Der Verstellmechanismus 36 weist einen durch Hebel 37 gebildeten Scherenmechanismus auf, wobei die Hebel 37 sich scherenartig kreuzen und über ein mittiges Gelenk 38 schwenkbar miteinander verbunden sind. Ein Teil der Hebel 37 ist an einem bewegbaren Schieber 39 angelenkt, welcher auf dem vorzugsweise ebenen oder plattenförmigen Grundschlitten 22 verschiebbar gelagert ist.

Zur Höhenverstellung des Aufnahmetisches 30 ist an dem Aufnahmeschlitten 20 ein Antrieb 24 mit einer drehend antreibbaren Gewindespindel 25 angeordnet. Die Gewindespindel 25 kämmt mit einem nicht-dargestellten Gewindeteil an dem Schieber 39, um eine Drehbewegung der Gewindespindel 25 in eine Längsbewegung des Schiebers 39 zum Verstellen des Verstellmechanismus 36 umzusetzen. Durch den Scherenmechanismus wird die Längsbewegung in eine Vertikalbewegung übersetzt.

Der Aufnahmetisch 30 weist in dem dargestellten Ausführungsbeispiel ein Adapterelement 31 auf, welches mit dem Verstellmechanismus 36 verbunden oder gekoppelt ist. An dem Adapterelement 31 kann ein plattenförmiges Aufnahmeelement 32 lösbar und leicht wechselbar angebracht werden. Das plattenförmige Aufnahmeelement 32 kann so an die Größe eines zu bedruckenden Druckgutes 5 angepasst werden.

An dem Adapterelement 31 kann eine Erfassungseinrichtung 52 zum Erfassen der Art und/oder Größe des auszubringenden oder aufgebrachten Aufnahmeelementes 32 angeordnet sein. Hierzu kann an dem plattenförmigen Aufnahmeelement 32 eine Markierung 54, insbesondere ein RFID-Chip, angebracht sein.

Über eine nur schematisch angedeutete Sensoreinrichtung 50, welche vorzugsweisew am Rahmen 12 oder dem Druckschlitten 40 angeordnet sein kann, kann das Druckgut 5 und/oder eine Dicke des Druckgutes 5 auf dem Aufnahmetisch 30 erfasst werden. Abhängig von der erfassten Dicke kann über eine nicht-dargestellte Steuereinrichtung der Verstellmechanismus 36 mittels des Antriebes 24 automatisch so verstellt werden, dass ein für den Druckvorgang geeigneter Abstand zwischen dem Druckgut 5 und den Tintenstrahldüsen 42 eingestellt ist. Hierdurch kann die Druckmaschine 10 unterschiedliche Druckgüter 5 mit unterschiedlichen Materialstärken bedrucken, wobei automatisch der geeignete Abstand zwischen den Druckdüsen 42 und dem Druckgut 5 eingestellt wird.

## Patentansprüche

1. Digitale Textildruckmaschine zum Bedrucken von Textilien, mit
- einem Rahmen,
- mindestens einem Aufnahmeschlitten (20) zum Aufnehmen und Halten eines Druckgutes (5), in Form eines Textils, wobei der Aufnahmeschlitten (20) in einer Horizontalen in einer Längsrichtung längs des Rahmens (12) verfahrbar ist, und
- mindestens einem Druckschlitten (40) mit einem Druckkopf (42) mit einer oder mehreren Tintenstrahldüsen (44), wobei der Druckschlitten (40) am Rahmen (12) in einer Querrichtung verfahrbar ist,
- wobei der Aufnahmeschlitten (20) einen Grundschlitten (22) und einen Aufnahmetisch (30) aufweist, welcher in einer vertikalen Richtung relativ zum Grundschlitten (22) verstellbar ist, welche senkrecht zu der Horizontalen ist,
- wobei ein Antrieb (24) zum vertikalen Verstellen des Aufnahmetisches (30) gegenüber dem Grundschlitten (22) vorgesehen ist,
wobei der Aufnahmetisch (30) ein Adapterelement (31) aufweist, an welchem lösbar und leicht wechselbar ein plattenförmiges Aufnahmeelement (32) angebracht ist,
wobei eine Erfassungseinrichtung (52) angeordnet ist, durch welche das am Adapterelement (31) angebrachte plattenförmige Aufnahmeelement (32) erfassbar ist wobei eine Steuereinrichtung vorgesehen ist, welche zum automatischen Verstellen des Aufnahmetisches (30) in der vertikalen Richtung ausgebildet ist,
wobei durch die Steuereinrichtung ein Verfahrbereich des Druckschlittens (40) und/oder der Tintenstrahldüsen (44) abhängig von erfassten Werten zur Art des aufgebrachten Aufnahmeelementes (32) einstellbar ist,
**dadurch gekennzeichnet,**
**dass** mindestens eine Sensoreinrichtung (50) vorgesehen ist, durch welche eine Dicke des Textils, ermittelbar ist, welches auf dem Aufnahmetisch (30) gehalten ist, und
**dass** die Sensoreinrichtung (50) mit der Steuereinrichtung in Verbindung steht, wobei eine vertikale Verstellung des Aufnahmetisches (30) abhängig von der Dicke des aufgenommenen Textils (5) erfolgt.

2. Digitale Textildruckmaschine nach Anspruch 1,
**dadurch gekennzeichnet,**
**dass** zwischen dem Grundschlitten (22) und dem Aufnahmetisch (30) ein Verstellmechanismus (36) vorgesehen ist, mit welchem eine vertikale Verstellung erfolgt.

3. Digitale Textildruckmaschine nach Anspruch 2,
**dadurch gekennzeichnet,**
**dass** der Verstellmechanismus (36) einen Scherenmechanismus aufweist.

4. Digitale Textildruckmaschine nach einem der Ansprüche 1 bis 3,
**dadurch gekennzeichnet,**
**dass** der Antrieb (24) als ein Linearantrieb ausgebildet ist, welcher am Aufnahmeschlitten (30) in der Längsrichtung oder der Querrichtung angeordnet ist.

5. Digitale Textildruckmaschine nach einem der Ansprüche 1 bis 4,
**dadurch gekennzeichnet,**
**dass** der Antrieb (24) als ein Stellzylinder oder ein Spindelantrieb ausgebildet ist.

6. Digitale Textildruckmaschine nach einem der Ansprüche 1 bis 5,
**dadurch gekennzeichnet,**
**dass** der Druckkopf (42) mit den Tintenstrahldüsen (44) in vertikaler Richtung verstellbar an dem Druckschlitten (40) gelagert ist.

7. Druckverfahren zum Bedrucken eines Druckgutes (5), in Form von Textilien, mit einer digitalen Textildruckmaschine (10) nach einem der Ansprüche 1 bis 6, welche
- einen Rahmen (12),
- mindestens einen Aufnahmeschlitten (20) zum Aufnehmen und Halten eines Textils, wobei der Aufnahmeschlitten (20) in einer Horizontalen in einer Längsrichtung längs des Rahmens (12) verfahren wird, und
- mindestens einen Druckschlitten (40) mit einem Druckkopf (42) mit einer oder mehreren Tintenstrahldüsen (44) aufweist, wobei der Druckschlitten (40) beim Drucken am Rahmen (12) in einer Querrichtung verfahren wird,
- wobei der Aufnahmeschlitten (20) einen Grundschlitten (22) und einen Aufnahmetisch (30) aufweist, welcher vor dem Drucken in einer vertikalen Richtung relativ zum Grundschlitten (22) verstellt wird, welche senkrecht zu der Horizontalen ist, und
- wobei das vertikale Verstellen des Aufnahmetisches (30) gegenüber dem Grundschlitten (22) mittels eines Antriebs (24) durchgeführt wird.

## Claims

1. Digital textile printing machine for printing textiles, with
- a frame,
- at least one receiving carriage (20) for receiving and holding a printing product (5), in the form of a textile, wherein the receiving carriage (20) is displaceable in a horizontal in a longitudinal direction along the frame (12), and
- at least one printing carriage (40) with a print head (42) having one or several ink jet nozzles (44), wherein the printing carriage (40) is displaceable on the frame (12) in a transverse direction,
- wherein the receiving carriage (20) has a base carriage (22) and a receiving table (30) which is adjustable relative to the base carriage (22) in a vertical direction which is perpendicular to the horizontal,
- wherein a drive (24) is provided for vertical adjustment of the receiving table (30) with respect to the base carriage (22),
wherein the receiving table (30) has an adapter element (31), on which a plate-shaped receiving element (32) is attached in a releasable and easily changeable manner,
wherein a detection means (52) is arranged, by which the plate-shaped receiving element (32) attached on the adapter element (31) can be detected, and
wherein by the control means a displacement range of the printing carriage (40) and/or the ink jet nozzles (44) can be set depending on detected values on the type of the applied receiving element (32),
in that **characterized in that**
at least one sensor means (50) is provided, by which a thickness of the textile can be determined which is held on the receiving table (30), and
**in that** the sensor means (50) is connected to the control means, wherein a vertical adjustment of the receiving table (30) takes place depending on the thickness of the textile (5) received.

2. Digital textile printing machine according to claim 1,
**characterized in that**
between the base carriage (22) and the receiving table (30) an adjustment mechanism (36) is provided, with which a vertical adjustment takes place.

3. Digital textile printing machine according to claim 2,
**characterized in that**
the adjustment mechanism (36) has a scissor mechanism.

4. Digital textile printing machine according to any one of claims 1 to 3,
**characterized in that**
the drive (24) is designed as a linear drive which is arranged on the receiving carriage (30) in the longitudinal direction or the transverse direction.

5. Digital textile printing machine according to any one of claims 1 to 4,
**characterized in that**
the drive (24) is designed as a positioning cylinder or a spindle drive.

6. Digital textile printing machine according to any one of claims 1 to 5,
**characterized in that**
the print head (42) with the ink jet nozzles (44) is supported on the printing carriage (40) by being adjustable in the vertical direction.

7. Printing method for printing a printing product (5), in the form of textiles, with a digital textile printing machine (10) according to any one of claims 1 to 6, which has
- a frame (12),
- at least one receiving carriage (20) for receiving and holding a textile, wherein the receiving carriage (20) is displaced in a horizontal in a longitudinal direction along the frame (12), and
- at least one printing carriage (40) with a print head (42) having one or several ink jet nozzles (44), wherein during printing the printing carriage (40) is displaced on the frame (12) in a transverse direction,
- wherein the receiving carriage (20) has a base carriage (22) and a receiving table (30) which, prior to printing, is adjusted relative to the base carriage (22) in a vertical direction which is perpendicular to the horizontal, and
- wherein vertical adjustment of the receiving table (30) with respect to the base carriage (22) is carried out by means of a drive (24).

## Revendications

1. Machine d'impression textile numérique pour imprimer des textiles, avec
- un cadre,
- au moins un chariot de réception (20) pour recevoir et tenir un objet à imprimer (5), sous la forme d'un textile, le chariot de réception (20) étant déplaçable dans une horizontale dans une direction longitudinale le long du cadre (12), et
- au moins un chariot d'impression (40) avec une tête d'impression (42) avec une ou plusieurs buses à jet d'encre (44), le chariot d'impression (40) étant déplaçable sur le cadre (12) dans une direction transversale,
- le chariot de réception (20) présentant un chariot de base (22) et une table de réception (30) qui peut être réglée dans une direction verticale par rapport au chariot de base (22), laquelle est perpendiculaire à l'horizontale,
- un entraînement (24) étant prévu pour le réglage vertical de la table de réception (30) par rapport au chariot de base (22),
la table de réception (30) présentant un élément adaptateur (31) sur lequel est disposé de manière amovible et facilement interchangeable un élément de réception (32) en forme de plaque,
un dispositif de détection (52) étant agencé, par lequel l'élément de réception (32) en forme de plaque disposé sur l'élément adaptateur (31) peut être détecté, un dispositif de commande étant prévu, lequel est réalisé pour le réglage automatique de la table de réception (30) dans la direction verticale,
le dispositif de commande permettant d'ajuster une plage de déplacement du chariot d'impression (40) et/ou des buses à jet d'encre (44) en fonction de valeurs détectées concernant le type de l'élément de réception (32) appliqué,
**caractérisée en ce**
**qu'**il est prévu au moins un dispositif capteur (50) qui permet de déterminer une épaisseur du textile qui est tenu sur la table de réception (30), et en ce que le dispositif capteur (50) est en liaison avec le dispositif de commande, un réglage vertical de la table de réception (30) s'effectuant en fonction de l'épaisseur du textile (5) reçu.

2. Machine d'impression textile numérique selon la revendication 1,
**caractérisée en ce qu'**
il est prévu entre le chariot de base (22) et la table de réception (30) un mécanisme de réglage (36) avec lequel s'effectue un réglage vertical.

3. Machine d'impression textile numérique selon la revendication 2,
**caractérisée en ce que**
le mécanisme de réglage (36) présente un mécanisme à ciseaux.

4. Machine d'impression textile numérique selon l'une quelconque des revendications 1 à 3,
**caractérisée en ce que**
l'entraînement (24) est réalisé sous la forme d'un entraînement linéaire qui est agencé sur le chariot de réception (30) dans la direction longitudinale ou dans la direction transversale.

5. Machine d'impression textile numérique selon l'une quelconque des revendications 1 à 4,
**caractérisée en ce que**
l'entraînement (24) est réalisé sous la forme d'un vérin de réglage ou d'un entraînement à broche.

6. Machine d'impression textile numérique selon l'une quelconque des revendications 1 à 5,
**caractérisée en ce que**
la tête d'impression (42) avec les buses à jet d'encre (44) est montée sur le chariot d'impression (40) de manière réglable dans la direction verticale.

7. Procédé d'impression pour imprimer un objet à imprimer (5), sous forme de textile, avec une machine d'impression textile numérique (10) selon l'une quelconque des revendications 1 à 6, qui comprend
- un cadre (12),
- au moins un chariot de réception (20) pour recevoir et tenir un textile, le chariot de réception (20) étant déplacé dans une horizontale dans une direction longitudinale le long du cadre (12), et
- au moins un chariot d'impression (40) avec une tête d'impression (42) avec une ou plusieurs buses à jet d'encre (44), le chariot d'impression (40) étant déplacé dans une direction transversale sur le cadre (12) lors de l'impression,
- le chariot de réception (20) présentant un chariot de base (22) et une table de réception (30) qui, avant l'impression, est réglée dans une direction verticale par rapport au chariot de base (22), laquelle est perpendiculaire à l'horizontale, et
- le réglage vertical de la table de réception (30) par rapport au chariot de base (22) étant effectué au moyen d'un entraînement (24).
